# EUROPÄISCHE PATENTSCHRIFT

(11) **EP 4 080 010 B1**
(45) Veröffentlichungstag und Bekanntmachung des Hinweises auf die Patenterteilung: **04.06.2025**
(21) Anmeldenummer: 21169211.6
(22) Anmeldetag: 19.04.2021
(51) Int. Cl.: E06B 9/52

(54) **SCHUTZVORRICHTUNG FÜR EINE FAHRZEUG- ODER GEBÄUDEÖFFNUNG**
PROTECTION DEVICE FOR A VEHICLE OR BUILDING OPENING
DISPOSITIF DE PROTECTION POUR UNE OUVERTURE DE VÉHICULE OU DE BÂTIMENT

(43) Veröffentlichungstag der Anmeldung: 26.10.2022
(73) Patentinhaber: Büdenbender, Arnd, 57250 Netphen-Deuz (DE)
(72) Erfinder: Büdenbender, Arnd, 57250 Netphen-Deuz (DE)
(74) Vertreter: Feucker, Max Martin

(56) Entgegenhaltungen:
- WO-A1-2010/085843
- DE-U1- 202012 102 271
- DE-U1- 29 514 418
- DE-U1- 29 519 956

## Beschreibung

Die vorliegende Erfindung betrifft eine Schutzvorrichtung, wie Insektenschutzvorrichtung, Pollenschutzvorrichtung oder Feinstaubschutzvorrichtung, für eine Fahrzeug- oder Gebäudeöffnung, wobei die Schutzvorrichtung ein Schutztextil umfasst.

Das Schutztextil kann beispielsweise aus einem Gewebe oder einer Maschenware bestehen, welche regelmäßige Durchlässe aufweisen, die so dimensioniert sind, dass der Durchtritt von Insekten, Pollen, Feinstaub oder ähnlichen Kontaminierungen (wie beispielsweise Viren) durch die Durchlässe nicht möglich ist.

Das Schutztextil kann in der Regel mit geeigneten Befestigungsmitteln an einem Gebäude oder an einem Fahrzeug befestigt werden, so dass eine Fahrzeug- oder Gebäudeöffnung, wie beispielsweise eine Fenster- oder Türöffnung, überdeckt wird. Beispielsweise kann das Befestigungsmittel als Klettverschluss oder Magnet ausgebildet und an dem Schutztextil angebracht sein, so dass das Schutztextil mittels entsprechend gebäudeseitig angeordneter korrespondierender Befestigungsmittel an dem Gebäude/Fahrzeug befestigt werden kann. Es kann aber auch vorgesehen sein, dass das Schutztextil beispielsweise mittels Keder, Gummis, Befestigungsleisten oder ähnlichem an einem Rahmen der Schutzvorrichtung befestigt wird und der Rahmen seinerseits in einer sich bekannten Weise an dem Gebäude/Fahrzeug angebracht wird. Das Schutztextil ist in seinem die Fahrzeug- oder Gebäudeöffnung abdeckenden Zustand also mehr oder weniger gespannt.

Da das Anbringen und Lösen der Schutzvorrichtung aufwendig ist, ist aus DE 20 2012 102 271 U1 bekannt, eine verschließbare Öffnung in einem Schutztextil für eine Wohnmobiltür auszubilden, so dass in dem Schutztextil bei geöffneter Öffnung ein Durchgang ausgebildet wird, durch den ein Benutzer hindurchtreten kann. Die Öffnung in dem die Fahrzeugöffnung abdeckenden Schutztextil kann mittels eines Reißverschlusses verschlossen werden. Weitere Schutzvorrichtungen sind jeweils aus WO 2010/085843 A1, DE 295 19 956 U1 und DE 295 14 418U1 bekannt.

In manchen Anwendungsfällen ist es wünschenswert, dass eine Betätigung eines hinter der Schutzvorrichtung angeordneten Fensters oder einer hinter der Schutzvorrichtung angeordneten Tür erfolgen soll. Wenn in diesem Fall das Schutztextil von der Gebäudeöffnung entfernt wird oder eine Öffnung in dem Schutztextil freigegeben würde, so besteht die Gefahr, dass Insekten und/oder Pollen in das Gebäude oder das Fahrzeug eindringen.

Aufgabe der vorliegenden Erfindung ist es daher, die mit Bezug zum Stand der Technik geschilderten Nachteile zu beseitigen und insbesondere eine Schutzvorrichtung für eine Fahrzeug- oder Gebäudeöffnung anzugeben, die die Betätigung eines von der Schutzvorrichtung abgedeckten Fensters oder einer von der Schutzvorrichtung abgedeckten Tür erlaubt, ohne dass die Gefahr besteht, dass Insekten, Pollen, Feinstaub und/oder ähnliche Kontaminierungen in das Fahrzeug- oder Gebäudeinnere eindringen.

Gelöst wird die Aufgabe durch eine Schutzvorrichtung mit den Merkmalen des unabhängigen Anspruchs. Vorteilhafte Weiterbildungen der Schutzvorrichtung sind in den abhängigen Ansprüchen sowie in der vorstehenden und nachfolgenden Beschreibung angegeben, wobei einzelne Merkmale der vorteilhaften Weiterbildungen in technisch sinnvoller Weise miteinander kombinierbar sind.

Die Aufgabe wird insbesondere gelöst durch eine Schutzvorrichtung für eine Fahrzeug- oder Gebäudeöffnung, welche ein Schutztextil umfasst, wobei in dem Schutztextil eine Öffnung ausgebildet ist. Die Schutzvorrichtung umfasst zudem einen Betätigungsansatz, welcher die Öffnung überdeckt und in einem Zustand, in dem die Schutzvorrichtung die Fahrzeug- oder Gebäudeöffnung abdeckt, zu dem Schutztextil beweglich ist.

Die Erfindung sieht in ihrem Grundgedanken also vor, dass ein Benutzer durch die Öffnung in dem Schutztextil hindurchgreifen kann und ein hinter dem Schutztextil angeordnetes Fenster oder eine hinter dem Schutztextil angeordnete Tür bedienen kann, ohne dass ein Teil des von dem Schutztextil abgedeckten Querschnitts der Fahrzeug- oder Gebäudeöffnung freigegeben wird, da die Öffnung in dem Schutztextil weiterhin von dem Betätigungsansatz überdeckt/geschützt ist. Der Betätigungsansatz kann also während der Betätigung des Fensters oder der Tür von dem Benutzer bewegt (beispielsweise ausgelenkt und/oder verformt) werden, während das Schutztextil mehr oder weniger in seinem die Fahrzeug- oder Gebäudeöffnung abdeckenden, gespannten Zustand verbleibt.

Der Betätigungsansatz ist bevorzugt aus dem gleichen Material wie das Schutztextil und somit ebenfalls aus einem flächigen, flexiblen Textil ausgebildet. Der Betätigungsansatz ist also bevorzugt aus einem Gewebe oder einer Maschenware hergestellt, wobei das Gewebe oder die Maschenware regelmäßige Durchlässe aufweisen, die so dimensioniert sind, dass sie den Durchtritt von zumindest Insekten, gegebenenfalls auch Pollen, Feinstaub oder anderen Kontaminierungen (wie beispielsweise Viren) verhindern. Es kann aber auch vorgesehen sein, dass der Betätigungsansatz aus einem anderen flexiblen flächigen Material hergestellt ist.

Der Betätigungsansatz kann beispielsweise als eine Art Tasche ausgebildet sein, wozu ein Rand des Betätigungsansatzes umlaufend um die Öffnung an dem Schutztextil befestigt ist. Der Benutzer greift also durch die Öffnung in die durch ein flexibles Material gebildete Tasche hinein und kann das flexible Material der Tasche so bewegen, dass er das Fenster oder gegebenenfalls die Tür betätigen kann. So kann ein Benutzer beispielsweise ein Fenster zumindest einen spaltbreit öffnen, ohne dass ein Teil der von der Schutzvorrichtung abgedeckten Fensteröffnung für beispielsweise Insekten oder Pollen freigegeben wird.

Die Öffnung kann beispielsweise als Schlitz oder Aussparung in dem Schutztextil ausgebildet sein, wobei die Öffnung so dimensioniert ist, dass ein Benutzer mit einer Hand durch die Öffnung greifen kann.

Es kann vorgesehen sein, dass die Öffnung in dem Schutztextil verschließbar ist, wozu ein Verschlussmittel ausgebildet sein kann, welches beispielsweise als einen Reißverschluss, einen Klettverschluss oder einen Magneten umfasst. Somit müsste die Öffnung vor der Betätigung des Fensters oder der Tür zunächst geöffnet werden. In einem geschlossenen Zustand der Öffnung ist das Schutztextil somit stabiler aufgespannt.

Es kann auch vorgesehen sein, dass mindestens ein Halteelement vorgesehen ist, mit dem der Betätigungsansatz in einem nicht genutzten Zustand gehalten wird. Beispielsweise könnte der Betätigungsansatz in einem nicht benutzten Zustand aufgerollt oder aufgefaltet werden, wobei das Halteelement den Betätigungsansatz in dem aufgerollten oder aufgefalteten Zustand hält. Die Halteelemente könnten beispielsweise Stoffstreifen umfassen, die um den aufgerollten oder aufgefalteten Betätigungsansatz miteinander verknotet werden. In einer Ausführungsform kann auch vorgesehen sein, dass das Halteelement beispielsweise als eine Art Spiralfeder ausgebildet ist, so dass der Betätigungsansatz bei Nichtbenutzung automatisch aufgerollt wird, wobei der Benutzer den Betätigungsansatz zur Benutzung entgegen der Federkraft entrollt, wenn er durch die Öffnung in den Betätigungsansatz eingreift. Alternativ könnte der Betätigungsansatz mit einem Halteelement an einem Griff eines Fensters befestigt werden, sodass die funktionstüchtig des Betätigungsansatzes vorgegeben ist. Auf diese Weise kann das Aufwirbeln von in dem Betätigungsansatz verfangenen Kontaminierungen verringert werden.

Die Erfindung wird nachfolgend anhand des in den Figuren dargestellten Ausführungsbeispiels erläutert. Die Figuren zeigen schematisch
- Figur 1:: eine Perspektivansicht einer an einem Gebäude angebrachten Schutzvorrichtung und
- Figur 2:: eine Querschnittsansicht durch die Schutzvorrichtung in dem an dem Gebäude angebrachten Zustand.

Die in den Figuren dargestellten Schutzvorrichtung 1 umfasst ein flächiges Schutztextil 3, welches an seinem umfangsseitigen Rand Befestigungsmittel 6 aufweist.

Die Schutzvorrichtung 1 ist mittels der Befestigungsmittel 6 an einem Gebäude befestigt. In dem befestigten Zustand überdeckt das Schutztextil 3 eine Gebäudeöffnung 2, wobei das Schutztextil 3 in dem Befestigungszustand mittels der Befestigungsmittel 6 mehr oder weniger gespannt ist. In der Gebäudeöffnung 2 ist ein Fensterflügel 7 angeordnet.

Es ist ferner zu erkennen, dass in dem Schutztextil 3 eine Öffnung 4 ausgebildet ist. Auf der dem Fensterflügel 7 zugewandten Seite des Schutztextils 3 ist ein aus einem flächigen textilen und flexiblen Material gebildeter Betätigungsansatz 5 angeordnet, welcher in dem in den Figuren dargestellten Zustand zu dem aufgespannten Schutztextil 3 beweglich ist. Der Betätigungsansatz 5 bildet eine Art Tasche aus und stellt sicher, dass keine Insekten oder Pollen durch die Öffnung 4 treten können.

Ein Benutzer kann durch die Öffnung 4 in dem Schutztextil 3 in den taschenförmig ausgebildeten Betätigungsansatz 5 eingreifen und aufgrund der flexiblen/beweglichen Ausbildung des Betätigungsansatzes 5 den Fensterflügel 7 öffnen oder schließen. Es ist somit zu jedem Zeitpunkt sichergestellt, dass keine Pollen und/oder Insekten durch die Gebäudeöffnung 2 in das Gebäudeinnere eindringen können, da die Gebäudeöffnung 2 auch während der Betätigung des Fensterflügels 7 vollständig überdeckt ist und keine für Pollen und/oder Insekten durchtretbaren Öffnung ausgebildet werden.

### Bezugszeichenliste

- 1: Schutzvorrichtung
- 2: Gebäudeöffnung
- 3: Schutztextil
- 4: Öffnung
- 5: Betätigungsansatz
- 6: Befestigungsmittel
- 7: Fensterflügel

## Patentansprüche

1. Schutzvorrichtung (1) für eine Fahrzeug- oder Gebäudeöffnung (2), umfassend ein flächiges Schutztextil (3), wobei in dem Schutztextil (3) eine Öffnung (4) ausgebildet ist, **dadurch gekennzeichnet, dass** die Schutzvorrichtung (1) einen Betätigungsansatz (5) umfasst, wobei der Betätigungsansatz (5) die Öffnung (4) überdeckt und in einem die Fahrzeug- oder Gebäudeöffnung (2) abdeckenden Zustand der Schutzvorrichtung (1) zu dem Schutztextil (3) derart beweglich ist, dass ein Benutzer durch die Öffnung (4) in dem Schutztextil (3) hindurchgreifen kann und ein hinter dem Schutztextil (3) angeordnetes Fenster oder eine hinter dem Schutztextil (3) angeordnete Tür bedienen kann, ohne dass ein Teil des von dem Schutztextil (3) abgedeckten Querschnitts der Fahrzeug- oder Gebäudeöffnung freigegeben wird, da die Öffnung (4) in dem Schutztextil (3) weiterhin von dem Betätigungsansatz (5) überdeckt/geschützt ist.

2. Schutzvorrichtung (1) nach Anspruch 1, wobei der Betätigungsansatz (5) als Tasche an dem Schutztextil (3) ausgebildet ist.

3. Schutzvorrichtung (1) nach Anspruch 1 oder 2, wobei ein Rand des Betätigungsansatzes (5) umlaufend um die Öffnung (4) an dem Schutztextil (3) befestigt ist.

4. Schutzvorrichtung (1) nach einem der vorhergehenden Ansprüche, wobei die Schutzvorrichtung (1) mindestens ein Halteelement umfasst, mit welchem der Betätigungsansatz (5) in einem aufgerollten oder aufgefalteten Zustand haltbar ist.

5. Schutzvorrichtung (1) nach einem der vorhergehenden Ansprüche, wobei die Schutzvorrichtung (1) mindestens ein an dem Schutztextil (3) umlaufend angeordnetes Befestigungsmittel (6) aufweist.

6. Schutzvorrichtung (1) nach Anspruch 5, wobei mindestens ein Befestigungsmittel (6) als Klettverschluss, Magnet, Gummi, Keder oder Rahmenstrebe ausgebildet ist.

7. Schutzvorrichtung (1) nach einem der vorhergehenden Ansprüche, wobei die Öffnung (4) verschließbar ist.

8. Schutzvorrichtung (1) nach Anspruch 7, wobei die Öffnung (4) mittels eines Verschlussmittels verschließbar ist, wobei das Verschlussmittel bevorzugt einen Reißverschluss, einen Klettverschluss oder einen Magneten umfasst.

9. Schutzvorrichtung (1) nach einem der vorhergehenden Ansprüche, wobei das Schutztextil (3) und der Betätigungsansatz (5) aus einem Gewebe oder einer Maschenware besteht, wobei das Gewebe oder die Maschenware regelmäßige Durchlässe aufweisen, die so dimensioniert sind, dass sie den Durchtritt von zumindest Insekten oder sogar Pollen verhindern.

## Claims

1. A protection device (1) for a vehicle or building opening (2), comprising a flat protective textile (3), wherein an opening (4) is configured in the protective textile (3), **characterised in that** the protection device (1) comprises an actuating attachment (5), wherein the actuating attachment (5) covers the opening (4) and is movable relative to the protective textile (3), in a state of the protection device (1) covering the vehicle or building opening (2), such that a user can reach through the opening (4) in the protective textile (3) and can operate a window arranged behind the protective textile (3) or a door arranged behind the protective textile (3) without a part of the cross section of the vehicle or building opening covered by the protective textile (3) being opened up, since the opening (4) in the protective textile (3) continues to be covered/protected by the actuating attachment (5).

2. The protection device (1) according to Claim 1, wherein the actuating attachment (5) is configured as a pocket on the protective textile (3).

3. The protection device (1) according to Claim 1 or 2, wherein an edge of the actuating attachment (5) is fastened to the protective textile (3) all around the opening (4).

4. The protection device (1) according to one of the preceding claims, wherein the protection device (1) comprises at least one holding element, the actuating attachment (5) being able to be held thereby in a rolled-up or unfolded state.

5. The protection device (1) according to one of the preceding claims, wherein the protection device (1) has at least one fastening means (6) which is arranged all around the protective textile (3).

6. The protection device (1) according to Claim 5, wherein at least one fastening means (6) is configured as a hook and loop closure, magnet, rubber band, beading or frame strut.

7. The protection device (1) according to one of the preceding claims, wherein the opening (4) is closable.

8. The protection device (1) according to Claim 7, wherein the opening (4) is closable by means of a closure means, wherein the closure means preferably comprises a zip closure, a hook and loop closure or a magnet.

9. The protection device (1) according to one of the preceding claims, wherein the protective textile (3) and the actuating attachment (5) consist of a woven fabric or a knitted fabric, wherein the woven fabric or the knitted fabric have regular apertures which are dimensioned such that they prevent the passage of at least insects or even pollen.

## Revendications

1. Dispositif de protection (1) pour une ouverture de véhicule ou de bâtiment (2) comprenant un textile de protection à plat (3), sachant qu'une ouverture (4) est constituée dans le textile de protection (3), **caractérisé en ce que** le dispositif de protection (1) comprend une pièce d'actionnement (5), sachant que la pièce d'actionnement (5) recouvre l'ouverture (4) et peut être mobile par rapport au textile de protection (3) dans un état recouvrant l'ouverture de véhicule ou de bâtiment (2) du dispositif de protection (1) de telle manière qu'un utilisateur peut passer à travers l'ouverture (4) dans le textile de protection (3) et peut actionner une fenêtre disposée derrière le textile de protection (3) ou une porte disposée derrière le textile de protection (3) sans qu'une partie de la section couverte par le textile de protection (3) de l'ouverture de véhicule ou de bâtiment soit libérée étant donné que l'ouverture (4) dans le textile de protection (3) est de plus couverte/protégée par la pièce d'actionnement (5).

2. Dispositif de protection (1) selon la revendication 1, sachant que la pièce d'actionnement (5) est constituée sous la forme d'une poche sur le textile de protection (3).

3. Dispositif de protection (1) selon l'une quelconque des revendications 1 à 2, sachant qu'un bord de la pièce d'actionnement (5) est fixé en périphérie autour de l'ouverture (4) sur le textile de protection (3).

4. Dispositif de protection (1) selon l'une quelconque des revendications précédentes, sachant que le dispositif de protection (1) comprend au moins un élément de maintien avec lequel la pièce d'actionnement (5) peut être maintenue dans un état enroulé ou déplié.

5. Dispositif de protection (1) selon l'une quelconque des revendications précédentes, sachant que le dispositif de protection (1) comporte au moins un moyen de fixation (6) disposé en périphérie sur le textile de protection (3).

6. Dispositif de protection (1) selon la revendication 5, sachant qu'au moins un moyen de fixation (6) est constitué sous la forme d'une fermeture auto-agrippante, d'un aimant, de caoutchouc, d'un bourrelet ou d'une entretoise de cadre.

7. Dispositif de protection (1) selon l'une quelconque des revendications précédentes, sachant que l'ouverture (4) peut être fermée.

8. Dispositif de protection (1) selon la revendication 7, sachant que l'ouverture (4) peut être fermée au moyen d'un moyen de fermeture, sachant que le moyen de fermeture, comprend de préférence une fermeture à glissière, une fermeture auto-agrippante ou des aimants.

9. Dispositif de protection (1) selon l'une quelconque des revendications précédentes, sachant que le textile de protection (3) et la pièce d'actionnement (5) sont composés d'un tissu ou d'une matière maillée, sachant que le tissu ou la matière maillée comportent des passages réguliers qui sont dimensionnés de telle manière qu'ils évitent la traversée au moins des insectes ou même du pollen.
